# EUROPÄISCHE PATENTSCHRIFT

(11) **EP 3 449 111 B1**
(45) Veröffentlichungstag und Bekanntmachung des Hinweises auf die Patenterteilung: **28.04.2021**
(21) Anmeldenummer: 17711568.0
(22) Anmeldetag: 13.03.2017
(51) Int. Cl.: F02D 41/04, F02D 41/06, F02D 41/38

(54) **VERFAHREN ZUM BETRIEB EINER BRENNKRAFTMASCHINE, EINRICHTUNG ZUM STEUERN UND/ODER REGELN EINER BRENNKRAFTMASCHINE, EINSPRITZSYSTEM UND BRENNKRAFTMASCHINE**
METHOD FOR OPERATING AN INTERNAL COMBUSTION ENGINE, DEVICE FOR THE OPEN-LOOP AND/OR CLOSED-LOOP CONTROL OF AN INTERNAL COMBUSTION ENGINE, INJECTION SYSTEM AND INTERNAL COMBUSTION ENGINE
PROCÉDÉ POUR FAIRE FONCTIONNER UN MOTEUR À COMBUSTION INTERNE, DISPOSITIF DE COMMANDE ET/OU DE RÉGULATION D'UN MOTEUR À COMBUSTION INTERNE, SYSTÈME D'INJECTION ET MOTEUR À COMBUSTION INTERNE

(30) Priorität: 28.04.2016 DE 102016207297
(43) Veröffentlichungstag der Anmeldung: 06.03.2019
(73) Patentinhaber: MTU Friedrichshafen GmbH, 88045 Friedrichshafen (DE)
(72) Erfinder: DÖLKER, Armin, 88048 Friedrichshafen (DE)
(74) Vertreter: Eisenführ Speiser
(86) Internationale Anmeldenummer: PCT/EP2017/000324
(87) Internationale Veröffentlichungsnummer: WO 2017/186326

(56) Entgegenhaltungen:
- EP-A2- 0 896 145
- DE-A1- 19 857 260
- DE-A1-102013 214 831
- DE-C1- 10 156 637
- US-A- 5 711 274
- US-A1- 2005 257 775

## Beschreibung

Verfahren zum Betrieb einer Brennkraftmaschine mit einem eine Anzahl von Zylindern aufweisenden Motor und einem Einspritzsystem mit Hochdruckkomponenten, insbesondere einem ein Common-Rail aufweisendes Einspritzsystem mit einer Anzahl von den Zylindern zugeordneten Injektoren, insbesondere wobei einem Injektor ein Einzelspeicher zugeordnet ist, der zum Vorhalten von Kraftstoff aus dem Common-Rail für den Injektor ausgebildet ist.

Bewährt hat sich das Konzept eines Injektors mit einem Einzelspeicher im Rahmen eines Common-Rail-Einspritzsystems, wie er beispielsweise in DE 199 35 519 C2 beispielhaft beschrieben ist. Der Einzelspeicher wird über einen Kraftstoffzulaufkanal von dem Druckanschluss mit unter Druck stehendem Kraftstoff versorgt und steht direkt in Strömungsverbindung mit dem Hochdruckkanal für den unter hohem Druck stehenden Kraftstoff im Common-Rail. Das Volumen des Einzelspeichers ist groß, verglichen mit dem Volumen des Hochdruckkanals und des Düsenvorraums im Injektor. Aufgrund der Anordnung des Injektorsggfs. entkoppelt vom Common-Rail über ein Drosselelement-- steht im Gehäuse des Kraftstoffinjektors genügend Raum im Einzelspeicher zur Verfügung, um Kraftstoff für wenigstens eine gesamte Einspritzmenge für ein Arbeitsspiel eines Zylinders, jedenfalls aber für eine Teileinspritzung im Rahmen des Arbeitsspiels, vorzuhalten.

DE 10 2009 002 793 B4 offenbart einen Einzelspeicher oder eine Hochdruck-Komponente wie ein Common-Rail mit einer Druckmesseinrichung, die in Form eines Dehnungssensors gebildet ist, wobei der Dehnungssensor in Form eines Dehnungsmessstreifens gebildet und auf der Außenseite einer Wandung des Einzelspeichers angeordnet ist und dem Einzelspeicher ein hydraulischer Widerstand unmittelbar zur Integration in die Hochdruckführung vorgeordnet oder nachgeordnet ist.

Beim Starten des Motors muss einerseits sichergestellt sein, dass der Hochdruck einen vom Pumpenhersteller vorgegebenen Maximalwert von z. B. 600 bar nicht überschreitet, da die Pumpe sonst aufgrund des zu großen Gegendruckes zu Schaden kommen kann. Andererseits sollte der Hochdruck beim Motorstart möglichst groß sein, um ein gutes Beschleunigungsverhalten sowie geringe Emissionen zu gewährleisten.

Das Ansteuern der Saugdrossel beim Motorstart entsprechend dem Stand der Technik ist in der Patentschrift DE 101 56 637 C1 beschrieben. Dabei wird die Saugdrossel bei stehendem Motor oder bei laufendem Motor bis zum Erreichen eines Hochdruck-Schwellwerts von z. B. 800 bar mit einem konstanten Bestromungswert, vorzugsweise 0 A, bestromt. Mit Erreichen des Schwellwerts wird die Hochdruck-Regelung aktiviert, wodurch die Saugdrossel so bestromt wird, dass der Hochdruck auf den Sollhochdruck geregelt wird. Besonders vorteilhaft ist dieses Verfahren für Common-Rail-Systeme, welche eine große Systemleckage aufweisen. Bei solchen Systemen fällt der Raildruck, d. h. der Kraftstoff-Druck im Common-Rail, nach dem Abstellen des Motors schnell auf einen niedrigen Wert, z. B. 0 bar, ab. Wird die Saugdrossel in diesem Fall nach dem Starten des Motors zunächst nicht bestromt, so wird ein maximaler Anstieg des Hochdruckes bis zu einem vorgebbaren Hochdruck-Schwellwert erreicht. Dies ermöglicht einen schnellen und zuverlässigen Motorstart, da einerseits Einspritzungen bei Common-Rail-Systemen erst dann möglich sind, wenn der Öffnungsdruck der Einspritzdüsen erreicht wird. Dieser beträgt üblicherweise 350... 400 bar. Andererseits kann der Motor bei höheren Hochdrücken schneller beschleunigt werden, da der Kraftstoff in diesem Fall besser verbrannt wird, wodurch sich ein höherer Wirkungsgrad ergibt.

Während dies grundsätzlich richtig ist, hat sich gleichwohl folgende Problematik als relevant erwiesen: Bei neueren Common-Rail-Systemen ist ein Ansteuern der Saugdrossel entsprechend dem Stand der Technik wenig vorteilhaft, da diese Systeme nur wenig Systemleckage aufweisen. Dies hat zur Folge, dass der Hochdruck beim Abstellen des Motors nicht abgebaut wird und deshalb bei Werten, welche zum Zeitpunkt des Abstellens vorliegen, stehen bleibt. Da der Motor bei Hochdrücken von 600 ... 2200 bar betrieben wird, herrscht vor dem Starten des Motors i. d. R. ein Hochdruck, der die Hochdruckpumpe des Einspritzsystems schädigen könnte.

Wünschenswert ist es daher, zum Zeitpunkt des Motorstarts den innerhalb des Einspritzsystems herrschenden Druck in einem vorbestimmten Wertebereich einzustellen, der niedrig genug ist, um die Hochdruckpumpe des Einspritzsystems nicht zu schädigen, und gleichzeitig hoch genug ist, um ein gutes Beschleunigungsverhalten sowie vorteilhaftes Emissionsverhalten aufzuweisen. Um den eingangs genannten Anforderungen in verbesserter Weise gerecht zu werden, muss ein Verfahren entwickelt werden, welches den innerhalb des Einspritzsystems herrschenden Druck passend zum Zeitpunkt des Motorstarts in einem vorbestimmten Wertebereich einstellt.

DE102013214831 A1, US5711274 A und DE19857260 A1 offenbaren bekannte Verfahren zum Betrieb einer Brennkraftmaschine. An dieser Stelle setzt die Erfindung an, deren Aufgabe es ist, ein Verfahren zu entwickeln, welches vor dem Motorstart den Hochdruck bis knapp unterhalb des Sollhochdruckes abbaut und die Hochdruck-Regelung beim Starten des Motors schnellstmöglich aktiviert.
Die Aufgabe, betreffend das Verfahren, wird durch die Erfindung mit einem Verfahren des Anspruchs 1 gelöst.
Die Erfindung geht aus von einem Verfahren zum Betrieb einer Brennkraftmaschine mit einem eine Anzahl von Zylindern aufweisenden Motor und einem Einspritzsystem mit Hochdruckkomponenten, insbesondere einem ein Common-Rail aufweisendes Einspritzsystem mit einer Anzahl von den Zylindern zugeordneten Injektoren, insbesondere wobei einem Injektor ein Einzelspeicher zugeordnet ist, der zum Vorhalten von Kraftstoff aus dem Common-Rail für den Injektor ausgebildet ist, wobei das Verfahren die Schritte aufweist:
- Starten der Brennkraftmaschine,
- Betreiben der Brennkraftmaschine,
- Abstellen der Brennkraftmaschine,
Erfindungsgemäß sind bei dem Verfahren die Schritte vorgesehen, dass
- ein einen Motorstillstand kennzeichnender Zustand erkannt wird, insbesondere nach Abstellen der Brennkraftmaschine,
- ein Hochdruck-Grenzwert festgelegt und ein Sollhochdruck vorgegeben wird,
- eine Leckage im Common-Rail ohne Einspritzung erzeugt wird,
- mittels der Leckage der Kraftstoff-Druck im Common-Rail auf den festgelegten Hochdruck-Grenzwert unterhalb des Sollhochdruckes abgebaut wird.
Die Erfindung führt im Rahmen der Aufgabenstellung auch auf eine Einrichtung des Anspruchs 10 und ein Einspritzsystem des Anspruchs 11 sowie eine Brennkraftmaschine des Anspruchs 12. Die Einrichtung dient zum Steuern und/oder Regeln einer Brennkraftmaschine, mit einem Motorregler und einem Einspritz-Rechenmodul, die ausgebildet sind zur Durchführung des erfindungsgemäßen Verfahrens. Das Einspritzsystem ist versehen mit einem ein Common-Rail für eine Brennkraftmaschine mit einem eine Anzahl von Zylindern aufweisenden Motor und mit einer Anzahl von den Zylindern zugeordneten Injektoren, wobei einem Injektor ein Einzelspeicher zugeordnet ist, der zum Vorhalten von Kraftstoff aus dem Common-Rail zur Injektion in den Zylinder ausgebildet ist und mit einer Einrichtung zum Steuern und/oder Regeln einer Brennkraftmaschine nach Anspruch 9. Die Brennkraftmaschine umfasst einen eine Anzahl von Zylindern aufweisenden Motor und ein Einspritzsystem nach Anspruch 10, mit einem Common-Rail und einer Anzahl von Injektoren.

Die Erfindung geht aus von der Überlegung dass der Hochdruck im Einspritzsystem einer Brennkraftmaschine vor dem Starten idealerweiser bis knapp unterhalb des Sollhochdruckes abgebaut werden sollte. Der Sollhochdruck muss dabei so vorgegeben werden, dass der maximal zulässige Hochdruck beim Motorstart nicht überschritten wird. Wird der Motor gestartet, sollte die Hochdruck-Regelung schnellstmöglich aktiviert werden, um ein signifikantes Überschwingen des Hochdruckes über den Sollwert zu vermeiden.

Die Erfindung hat erkannt, dass auf diese Weise gewährleistet wird, dass die Hochdruckpumpe einerseits durch Überlastung nicht geschädigt wird und andererseits der Hochdruck beim Motorstart möglichst groß ist, um ein gutes Emissions- und Beschleunigungsverhalten zu gewährleisten. Entsprechend dem erfindungsgemäßen Verfahren wird die Aufgabe vorzugsweise dadurch gelöst, dass der Hochdruck nach dem Abstellen des Motors durch Aktivierung einer sogenannten "Blank Shot" - Funktion abgebaut wird. Dabei werden die Injektoren bei stehendem Motor bestromt, wodurch eine Leckage erzeugt wird, jedoch keine Einspritzung erfolgt. Diese "Blank-Shot" - Funktion wird so lange aktiviert, bis der Hochdruck auf einen Wert knapp unterhalb des Sollhochdruckes abgebaut ist. Ein signifikantes Überschwingen des Hochdruckes nach dem Motorstart wird erfindungsgemäß dadurch verhindert, dass die Hochdruck-Regelung bereits dann aktiviert wird, wenn der berechnete Hochdruck-Gradient einen vorgebbaren Grenzwert überschreitet.

Das Konzept bietet vorzugsweise die Basis für eine in verbesserter Weise betriebene Brennkraftmaschine. Die Erfindung ermöglicht es, den Motor bei möglichst hohem Raildruck zu starten ohne den maximal zulassigen Raildruck zu überschreiten und damit ohne den Motor durch einen zu hohen Raildruck zu schädigen. Das Starten bei hohem Raildruck ermöglicht somit ein gutes Beschleunigungsverhalten bei geringen Emissionen. Das Starten bei hohem Raildruck im Bereich des maximal zulässigen Raildruckes wird erreicht, indem der Raildruck einerseits nach dem Abstellen des Motors mit Hilfe der Blank Shot - Funktion bis auf einen Wert knapp unterhalb des Maximaldruckes abgesenkt wird und andererseits die Raildruckregelung beim Motorstart frühzeitig aktiviert wird, indem überprüft wird, ob der mittlere Hochdruck-Gradient ein vorgebbares Limit überschreitet. Dieses Verfahren ermöglicht es somit weiterhin, dass die Saugdrossel bei stehendem Motor nicht bestromt werden muss, wodurch deren Haltbarkeit verlängert wird.

Erfindungsgemäß ist bei dem Verfahren vorgesehen, dass beim Starten der Brennkraftmaschine die Hochdruck-Regelung zur Regelung des Kraftstoff-Druckes noch während des den Motorstillstand kennzeichnenden Zustands aktiviert wird, sobald ein mittlerer Hochdruck-Gradient einen definierten Grenzwert erreicht oder überschreitet.
Konkret beinhaltet dies insbesondere die Aktivierung der Hochdruck-Regelung zur Regelung des Kraftstoff-Druckes bereits zu einem Zeitpunkt, an dem aufgrund einer noch zu niedrigen Motordrehzahl noch ein einen Motorstillstand kennzeichnenden Zustand vorliegt.
Hierdurch wird der Vorteil erreicht, dass der Kraftstoff-Druck beim Starten der Brennkraftmaschine unter einem Maximalwert verbleibt und sich früher auf einen vorgegebenen Sollwert einschwingt. Vorteilhafte Weiterbildungen der Erfindung sind den Unteransprüchen zu entnehmen und geben im Einzelnen vorteilhafte Möglichkeiten an, das oben erläuterte Konzept im Rahmen der Aufgabenstellung sowie hinsichtlich weiterer Vorteile zu realisieren.
Insbesondere ist vorteilhaft vorgesehen, dass durch Aktivierung der Hochdruck-Regelung eine die Kraftstoffzufuhr beeinflussende Saugdrossel in Schließrichtung betätigt wird, was beim Starten der Brennkraftmaschine zu einem Verbleiben des Kraftstoff-Druckes unterhalb eines Maximalwertes führt.
Konkret beinhaltet dies, dass ein kontinuierliches Signal zur Steuerung einer Saugdrossel bei Aktivierung der Hochdruck-Regelung erhöht wird, was eine Schließbewegung der Saugdrossel zur Folge hat.
Hierdurch wird der Vorteil erreicht, dass ein Ansteigen des Kraftstoff-Druckes über einen Maximalwert durch ein frühzeitiges Schließen der Saugdrossel verhindert wird.

Im Rahmen einer weiteren bevorzugten Weiterbildung ist vorgesehen, dass der Hochdruck-Gradient aus einem ersten und einem zweiten Kraftstoff-Druck-Wert gebildet wird, wobei der erste und der zweite Kraftstoff-Druck-Wert in einem vorgegebenen Zeitabstand aufeinander folgen.

Konkret bedeutet dies beispielsweise, dass zwei zeitlich aufeinanderfolgende und mittels eines Drucksensors gemessene Kraftstoff-Druck-Werte voneinander subtrahiert werden und ein Quotient aus dieser Differenz und dem Zeitraum zwischen den beiden Aufnahmen der jeweiligen Werte gebildet werden.

Dieses Vorgehen hat den Vorteil, dass als Kriterium für die Aktivierung der Hochdruck-Regelung an Stelle des absoluten Kraftstoff-Druck-Wertes der Hochdruck-Gradient, also dessen Steigerungsrate, hinzugezogen werden kann. Auf diese Weise kann vor Erreichen des betragsmäßigen Maximums des Kraftstoff-Druckes der Zeitpunkt ermittelt werden, an dem die Zunahme des Kraftstoff-Druck-Wertes einen vorbestimmten Grenzwert erreicht.

Im Rahmen einer weiteren bevorzugten Weiterbildung ist vorgesehen, dass aus einer endlichen Menge aufeinander folgender Hochdruck-Gradienten durch Mittelwertbildung ein mittlerer Hochdruck-Gradient gebildet wird.

Dieses Vorgehen führt zu dem Vorteil, dass durch eine Mittelwertbildung von Hochdruck-Gradienten eine entsprechende Sicherheit bei der Beurteilung erreicht wird. So können beispielsweise kurzzeitige Ausreißer in den gemessenen Kraftstoff-Druck-Werten über eine derartige Mittelwertbildung geglättet werden.

Weiterhin ist vorteilhaft vorgesehen, dass ein Motor bei einer Motordrehzahl von 50 - 120 min⁻¹ als in Betrieb bzw. laufend erkannt wird.

Weiterhin ist vorteilhaft vorgesehen, dass der festgelegte Hochdruck-Grenzwert 560 - 600 bar beträgt.

Im Rahmen einer weiteren bevorzugten Weiterbildung ist vorgesehen, dass der Hochdruck-Gradient für eine vorgegebene Zeitspanne bestimmt wird als mittlerer Hochdruck-Gradient aus einer Anzahl (k) von bestimmten Hochdruck-Gradienten, wobei die Anzahl (k) als ein Quotient aus der vorgegebenen Zeitspanne und einer Abtastzeit gebildet wird.

Ausführungsformen der Erfindung werden nun nachfolgend anhand der Zeichnung beschrieben. Diese soll die Ausführungsformen nicht notwendigerweise maßstäblich darstellen, vielmehr ist die Zeichnung, wo zur Erläuterung dienlich, in schematisierter und/oder leicht verzerrter Form ausgeführt. Im Hinblick auf Ergänzungen der aus der Zeichnung unmittelbar erkennbaren Lehren wird auf den einschlägigen Stand der Technik verwiesen. Dabei ist zu berücksichtigen, dass vielfältige Modifikationen und Änderungen betreffend die Form und das Detail einer Ausführungsform vorgenommen werden können, ohne von dem Umfang der Ansprüche abzuweichen.

Bei angegebenen Bemessungsbereichen sollen auch innerhalb der genannten Grenzen liegende Werte als Grenzwerte offenbart und beliebig einsetzbar und beanspruchbar sein. Der Einfachheit halber sind nachfolgend für identische oder ähnliche Teile oder Teile mit identischer oder ähnlicher Funktion gleiche Bezugszeichen verwendet.

Weitere Vorteile, Merkmale und Einzelheiten der Erfindung ergeben sich aus der nachfolgenden Beschreibung der bevorzugten Ausführungsformen sowie anhand der Zeichnung; diese zeigt in:
- Fig. 1: eine Einrichtung zur Steuerung eines Einspritzsystems einer Brennkraftmaschine
- Fig. 2: ein Blockschaltbild eines Hochdruckregelkreises
- Fig. 3A: ein Zeitdiagramm zur Darstellung des Hochdruck-Gradienten
- Fig. 3B: Formeln zur Berechnung des Hochdruck-Gradienten und des mittleren Hochdruck-Gradienten
- Fig. 4A: ein Zeitdiagramm der gemessenen Drehzahl nₘₑₛₛ
- Fig. 4B: ein Zeitdiagramm des gemessenen Kraftstoff-Druckes pₘₑₛₛ und des Sollhochdruckes p_{Soll}
- Fig. 4C: ein Zeitdiagramm des Hochdruck-Gradienten des Kraftstoff-Druckes
- Fig. 4D: ein Zeitdiagramm der Einschaltdauer PWM_{SDR} des PWM-Signals
- Fig. 4E: ein Zeitdiagramm des Signals "Motor Stop", welches ein Abstellen des Motors kennzeichnet
- Fig. 4F: ein Zeitdiagramm des Signals "Motor Steht", welches einen Motorstillstand kennzeichnet
- Fig. 4G: ein Zeitdiagramm des Signals "Steuermodus", welches eine Aktivierung der Hochdruck-Regelung kennzeichnet
- Fig. 4H: ein Zeitdiagramm des Signals "Blank Shot Aktiv", welches eine Aktivierung der Blank-Shot-Funktion kennzeichnet
- Fig. 5: ein Flussdiagramm eines Verfahrens einer bevorzugten Ausführungsform..

Fig. 1 zeigt eine Einrichtung entsprechend dem Stand der Technik. Eine solche Einrichtung ist in der DE 102014 213 648 B3 beschrieben. Eine Brennkraftmaschine 1 weist dabei ein Einspritzsystem 3 auf. Das Einspritzsystem 3 ist bevorzugt als Common-Rail-Einspritzsystem ausgebildet. Es weist eine Niederdruckpumpe 5 zur Förderung von Kraftstoff aus einem Kraftstoff-Reservoir 7, eine verstellbare, niederdruckseitige Saugdrossel 9 zur Beeinflussung eines zu einer Hochdruckpumpe 11 strömenden Kraftstoff-Volumenstroms, die Hochdruckpumpe 11 zur Förderung des Kraftstoffs unter Druckerhöhung in einen Hochdruckspeicher 13, den Hochdruckspeicher 13 zum Speichern des Kraftstoffs, und vorzugsweise eine Mehrzahl von Injektoren 15 zum Einspritzen des Kraftstoffs in Brennräume 16 der Brennkraftmaschine 1 auf. Optional ist es möglich, dass das Einspritzsystem 3 auch mit Einzelspeichern ausgeführt ist, wobei dann beispielsweise in dem Injektor 15 ein Einzelspeicher 17 als zusätzliches Puffervolumen integriert ist. Es ist bei dem hier dargestellten Ausführungsbeispiel ein insbesondere elektrisch ansteuerbares Druckregelventil 19 vorgesehen, über welches der Hochdruckspeicher 13 mit dem Kraftstoff-Reservoir 7 fluidverbunden ist. Über die Stellung des Druckregelventils 19 wird ein Kraftstoffvolumenstrom definiert, welcher aus dem Hochdruckspeicher 13 in das Kraftstoff-Reservoir 7 abgesteuert wird. Dieser Kraftstoffvolumenstrom wird in Fig. 1 sowie im folgenden Text mit VDRV bezeichnet und stellt eine Hochdruck-Störgröße des Einspritzsystems 3 dar.

Das Einspritzsystem 3 weist kein mechanisches Überdruckventil auf, da dessen Funktion durch das Druckregelventil 19 übernommen wird. Die Betriebsweise der Brennkraftmaschine 1 wird durch ein elektronisches Steuergerät 21, welches bevorzugt als Motorsteuergerät der Brennkraftmaschine 1, nämlich als sogenannte Engine Control Unit (ECU) ausgebildet ist, bestimmt. Das elektronische Steuergerät 21 beinhaltet die üblichen Bestandteile eines Microcomputersystems, beispielsweise einen Mikroprozessor, I/O-Bausteine, Puffer- und Speicherbausteine (EEPROM,RAM). In den Speicherbausteinen sind die für den Betrieb der Brennkraftmaschine 1 relevanten Betriebsdaten in Kennfeldem/Kennlinien appliziert. Über diese berechnet das elektronische Steuergerät 21 aus Eingangsgrößen Ausgangsgrößen. In Fig. 1 sind exemplarisch folgende Eingangsgrößen dargestellt: Ein gemessener, noch ungefilterter Hochdruck p, der in dem Hochdruckspeicher 13 herrscht und mittels eines Drucksensors 23 gemessen wird, eine aktuelle Motordrehzahl n₁, ein Signal FP zur Leistungsvorgabe durch einen Betreiber der Brennkraftmaschine 1, und eine Eingangsgröße E. Unter der Eingangsgröße E sind vorzugsweise weitere Sensorsignale zusammengefasst, beispielsweise ein Ladeluftdruck eines Abgasturboladers. Bei einem Einspritzsystem 3 mit Einzelspeichern 17 ist ein Einzelspeicherdruck p_{E} bevorzugt eine zusatzliche Eingangsgröße des Steuergeräts 21.

In Fig. 1 sind als Ausgangsgrößen des elektronischen Steuergeräts 21 beispielhaft ein Signal PWMSDR zur Ansteuerung der Saugdrossel 9 als erstes Druckstellglied, ein Signal ve zur Ansteuerung der Injektoren 15 - welches insbesondere einen Spritzbeginn und/oder ein Spritzende oder auch eine Spritzdauer vorgibt -, ein Signal PWMDRV zur Ansteuerung des Druckregelventils 19 und damit die Hochdruck-Störgröße VDRV definiert. Die Ausgangsgröße A steht stellvertretend für weitere Stellsignale zur Steuerung und/oder Regelung der Brennkraftmaschine 1, beispielsweise fur ein Stellsignal zur Aktivierung eines zweiten Abgasturboladers bei einer Registeraufladung.

Fig. 2 zeigt das Blockschaltbild eines Hochdruckregelkreises entsprechend dem Stand der Technik. Eingangsgröße des Hochdruckregelkreises ist der Sollhochdruck P_{Soll} des Common-Rail-Systems, welcher mit dem gemessenen Hochdruck pₘₑₛₛ verglichen wird. Die Differenz beider Hochdrücke ergibt dabei die Hochdruck-Regelabweichung eₚ. Diese Regelabweichung eₚ des Hochdruckes ist die Eingangsgröße des Hochdruckreglers, welcher bevorzugt als PI(DT₁)-Algorithmus ausgeführt ist. Weitere Eingangsgrößen des Hochdruckreglers sind u. a. der Proportionalbeiwert kp_{SDR}. Ausgangsgröße des Hochdruckreglers ist der KraftstoffVolumenstrom V_{PI}(_{DT1})^{SDR}, welcher mit dem Kraftstoff-Sollverbrauch V_{stör}^{SDR} addiert wird. Der Kraftstoff-Sollverbrauch V_{stör}^{SDR} wird aus der gemessenen Motordrehzahl nₘₑₛₛ und der Soll-Einspritzmenge Q_{Soll} berechnet und stellt eine Störgröße des Hochdruckregelkreises dar. Als Summe der Hochdruckregler-Ausgangsgröße V_{PI}(_{DTI})^{SDR} und der Störgröße V_{stör}^{SDR} (StörgrößenAufschaltung) ergibt sich der unbegrenzte Kraftstoff-Sollvolumenstrom V_{Unbeg}^{SDR}. Dieser wird anschließend in Abhängigkeit der Motordrehzahl nₘₑₛₛ auf den maximalen Volumenstrom Vₘₐₓ^{SDR} begrenzt. Der begrenzte Kraftstoff-Sollvolumenstrom V_{Soll}^{SDR} ist die Eingangsgröße der Pumpenkennlinie. Die Pumpenkennlinie rechnet den begrenzten Kraftstoff-Sollvolumenstrom V_{Soll}^{SDR} in den Saugdrossel-Sollstrom I_{Soll}^{SDR} um. Der Saugdrossel-Sollstrom I_{Soll}^{SDR} ist die Eingangsgröße des Saugdrossel-Stromreglers, welcher die Aufgabe hat, den Saugdrosselstrom zu regeln. Eine weitere Eingangsgröße des Saugdrossel-Stromreglers ist u. a. der gemessene Saugdrosselstrom Iₘₑₛₛ^{SDR} Ausgangsgröße des Saugdrossel-Stromreglers ist die Saugdrossel-Sollspannung U_{Soll}^{SDR}, welche schließlich in die PWM-Einschaltdauer PWM_{SDR} als Vorgabe für die Saugdrossel umgerechnet wird. Die Regelstrecke des Hochdruckregelkreises besteht insgesamt aus der Saugdrossel, der Hochdruckpumpe und dem Kraftstoff-Rail. Regelgröße des unterlagerten Saugdrosselstrom-Regelkreises ist hierbei der Saugdrosselstrom, wobei die Rohwerte I_{Roh}^{SDR} noch durch ein Filter, welches z. B. ein PT₁-Filter sein kann, gefiltert werden. Ausgangsgröße dieses Filters ist der gemessene Saugdrosselstrom Iₘₑₛₛ^{SDR}. Die Regelgröße des Hochdruckregelkreises ist der Kraftstoff-Raildruck (Hochdruck). Die Rohwerte des Kraftstoff-Raildruckes p_{Roh} werden dabei durch ein Hochdruck-Filter gefiltert, welches als Ausgangsgröße den gemessenen Kraftstoff-Raildruck pₘₑₛₛ hat. Dieses Filter kann z. B. durch einen PT₁-Algorithmus umgesetzt sein.

Folgende Elemente des Hochdruckregelkreises sind bereits in diesen Patentschriften veröffentlicht: der Stromregelkreis in der US 7,240,667 B2 und die Störgrößenaufschaltung z. B. in der DE 10 2008 036 299 B3 bzw. der US 7,856,961 B2 für den Fall getrennter Kraftstoff-Rails.

Die Erfindung wird anhand Fig. 3A, Fig. 3B, Fig. 4 und Fig. 5 beschrieben.

Fig. 3A und Fig. 3B stellen eine besonders vorteilhafte Berechnung des Hochdruck-Gradienten dar. Das in Fig 3A dargestellte Zeitdiagramm zeigt den Hochdruck in Form einer durchgezogenen Kurve in Abhängigkeit der Zeit. Der aktuelle Hochdruck-Gradient (Gradient_{Aktuell}^{HD}(t₁)) zum Zeitpunkt t₁ wird entsprechend Fig. 3B berechnet, indem der um die Zeitspanne (Δt_{Grad}^{HD}) zurückliegende gemessene Kraftstoff-Druck (pₘₑₛₛ(t₁ - Δt_{Grad}^{HD})) vom aktuellen Kraftstoff-Druck (pₘₑₛₛ(t₁)) subtrahiert und die Differenz durch die Zeitspanne (Δt_{Grad}^{HD}) dividiert wird. Der Hochdruck-Gradient zum Zeitpunkt (t₁ - Ta), wobei mit (Ta) die Abtastzeit bezeichnet ist, wird berechnet, indem der um die Zeitspanne (t₁ - Ta - Δt_{Grad}^{HD}) zurückliegende gemessene Kraftstoff-Druck (pₘₑₛₛ(t₁ - Ta - Δt_{Grad}^{HD})) vom Kraftstoff-Druck (pₘₑₛₛ(t₁ - Ta)) subtrahiert und die Differenz ebenfalls durch die Zeitspanne (Δt_{Grad}^{HD}) dividiert wird. Ganz allgemein wird der Hochdruck-Gradient zum Zeitpunkt (t₁ - (k - 1)^{∗} Ta) berechnet, indem der um die Zeitspanne (t₁ - (k- 1)^{∗} Ta - Δt_{Grad}^{HD}) zurückliegende gemessene Kraftstoff-Druck (pₘₑₛₛ(t₁ - (k - 1)^{∗} Ta - Δt_{Grad}^{HD})) vom Kraftstoff-Druck (pₘₑₛₛ(t₁ - (k - 1)^{∗} Ta)) subtrahiert und die Differenz durch die Zeitspanne (Δt_{Grad}^{HD}) dividiert wird.

Eine vorteilhafte Ausgestaltung der Berechnung des Hochdruck-Gradienten ist es, wenn dieser über die vorgebbare Zeitspanne (Δt_{Mittel}^{HD}) gemittelt wird. Bei einer Abtastzeit (Ta) ergibt sich der mittlere Hochdruck-Gradient (Gradient_{Mittel}^{HD}(t₁)) zum Zeitpunkt t₁ dabei entsprechend Fig. 3B indem über insgesamt (k) Gradienten gemittelt wird, wobei die Anzahl (k) entsprechend Fig. 3B folgendermaßen berechnet wird: $k = \frac{Δ {{t}_{Mittel}}^{HD}}{Ta}$

Die zusammenhängenden Figuren Fig. 4A, Fig. 4B, Fig. 4C, Fig. 4D, Fig. 4E, Fig. 4F, Fig. 4G und Fig. 4H stellen die Erfindung in Form mehrerer Zeitdiagramme dar. Das in Fig. 4A dargestellte Zeitdiagramm zeigt die gemessene Motordrehzahl (nmess). Zum Zeitpunkt (t₁) wird der Motor abgestellt, das im Zeitdiagramm der Fig. 4E dargestellte "Motor Stop"-Signal wechselt vom Wert 0 auf den Wert 1. Als Folge ändert sich die Motordrehzahl (nmess), ausgehend vom Wert 1000 1/min, auf den Wert 0 1/min. Zum Zeitpunkt (t₂) wird Motorstillstand erkannt, das im Zeitdiagramm der Fig. 4F dargestellte Signal ("Motor Steht") wechselt vom Wert 0 auf den Wert 1. Im Zeitdiagramm der Fig. 4B ist der Sollhochdruck (p_{Soll}) als durchgezogene, helle Kurve dargestellt. Der Sollhochdruck wird als Ausgangsgröße eines dreidimensionalen Kennfelds mit den Eingangsgrößen Motordrehzahl (nmess) und Sollmoment (M_{Soll}) berechnet. Wird der Motor abgestellt, wird das Sollmoment sofort auf den Wert 0 Nm reduziert, die Motordrehzahl fällt zeitverzögert auf den Wert 0 1/min. Entsprechend dem in Fig. 4B dargestellten Zeitdiagramm ergibt sich in diesem Fall, der Auslegung des Sollhochdruck-Kennfelds entsprechend, ebenfalls ein fallender Sollhochdruck (P_{Soll}), dargestellt durch eine durchgezogene helle Kurve mit dem Anfangswert 1200 bar und dem Endwert 600 bar, welcher zum Zeitpunkt (t₂) erreicht wird. Der Kraftstoff-Druck (pₘₑₛₛ¹) wird im Zeitdiagramm der Fig. 4B durch eine dunkle durchgezogene Kurve dargestellt. Da im Falle eines Motorstops nicht mehr eingespritzt wird und neuere Common-Rail-Systeme keine oder nur sehr wenig Systemleckage haben, bleibt der Kraftstoff-Druck (pₘₑₛₛ¹) bis zum Zeitpunkt (t₂) konstant auf dem ursprünglichen Sollwert 1200 bar. Entsprechend wird, dargestellt im Zeitdiagramm der Fig. 4C, ein mittlerer Hochdruck-Gradient (Gradient_{Mittel}^{HD}) von 0 bar/s berechnet. Das Zeitdiagramm der Fig. 4D zeigt die Einschaltdauer (PWM_{SDR}) des PWM-Signals der Saugdrossel. Bis zum Zeitpunkt (t₁), bei laufendem Motor, nimmt dieses den Wert 15 % an. Da der Sollhochdruck (p_{Soll}) vom Zeitpunkt (t₁) an unter den Kraftstoff-Druck (pₘₑₛₛ¹) fällt, ergibt sich eine negative Hochdruckregelabweichung (eₚ). Dies führt dazu, dass entsprechend Fig. 2 eine größere Einschaltdauer (PWM_{SDR}) des PWM-Signals berechnet wird, d. h. die Saugdrossel wird in Schließrichtung bewegt. Entsprechend dem in Fig. 4D dargestellten Zeitdiagramm steigt die Einschaltdauer (PWM_{SDR}) des PWM-Signals auf seinen Maximalwert 25 % an und verharrt auf diesem Wert bis zum Zeitpunkt (t₂). Bei der Einschaltdauer des PWM-Signals handelt es sich dabei um ein berechnetes Signal entsprechend Fig. 2, dies wird im Zeitdiagramm der Fig. 4G dadurch angezeigt, dass der Steuermodus bis zum Zeitpunkt (t₂) den Wert 0 annimmt.

Zum Zeitpunkt (t₂) wird der Motor entsprechend dem in Fig. 4F dargestellten Zeitdiagramm als stehend erkannt, das Signal ("Motor Steht") wechselt vom Wert 0 auf den Wert 1. Wie das in Fig. 4H dargestellte Zeitdiagramm zeigt, wird zu diesem Zeitpunkt die Blank Shot-Funktion aktiviert, dies wird angezeigt durch das Signal "Blank Shot Aktiv", welches vom Wert 0 auf den Wert 1 wechselt. Dies führt dazu, dass der Kraftstoff-Druck (pₘₑₛₛ¹), dargestellt in Fig. 4B, ausgehend vom Wert 1200 bar, abfällt und zum Zeitpunkt (t₃) den Wert 580 bar erreicht. Zu diesem Zeitpunkt wird die Blank Shot - Funktion deaktiviert, so dass das Signal ("Blank Shot Aktiv") vom Wert 1 wieder auf den Wert 0 wechselt. Da der Kraftstoff-Druck vom Zeitpunkt (t₂) bis zum Zeitpunkt (t₃) abfällt, ergibt sich, wie im dritten Zeitdiagramm dargestellt, ein negativer Hochdruck-Gradient, angezeigt durch den Wert -100 bar/s.

Zum Zeitpunkt (t₃) wird der Motor gestartet. Dies hat zur Folge, dass die Motordrehzahl (nmess) ansteigt und zum Zeitpunkt (t₅) den Wert 80 1/min erreicht. Damit wird zu diesem Zeitpunkt ein laufender Motor erkannt, das Signal ("Motor Steht") wechselt vom Wert 1 auf den Wert 0. Entsprechend dem Stand der Technik wird die Einschaltdauer (PWM_{SDR}) des PWM-Signals erst von diesem Zeitpunkt an berechnet und damit der Kraftstoff-Druck geregelt, d. h. bis zum Zeitpunkt (t₅) wird die Einschaltdauer (PWM_{SDR}) des PWM-Signals auf den Wert 0 % gesetzt und damit der Kraftstoff-Druck gesteuert. Dies hat zur Folge, dass der Kraftstoff-Druck (pₘₑₛₛ¹) entsprechend dem Stand der Technik, beginnend mit dem Zeitpunkt (t₃), ansteigt und erst zum Zeitpunkt (t₇) und damit nach dem Aktivieren der Hochdruck-Regelung zum Zeitpunkt (t₅), mit dem Wert 750 bar seinen Maximalwert erreicht. Nach dem Zeitpunkt (t₇) fällt der Kraftstoff-Druck wieder und erreicht zum Zeitpunkt (t₉) schließlich seinen Sollwert (p_{Soll}). Das Zeitdiagramm in Fig. 4B zeigt, dass der Kraftstoff-Druck (pₘₑₛₛ¹) den zulässigen Maximaldruck (pₘₐₓ) beim Motorstart deutlich übersteigt. Das in Fig. 4D dargestellte Diagramm zeigt, dass die dem Stand der Technik entsprechende Einschaltdauer (PWM_{SDR}¹) des PWM-Signals zum Zeitpunkt (t₅) mit dem Aktivieren der Hochdruck-Regelung ansteigt und sich zum Zeitpunkt (t₉) schließlich auf dem stationären Wert 20 % einschwingt. Das in Fig. 4G dargestellte Diagramm zeigt den Steuermodus (Steuermodus¹) entsprechend dem Stand der Technik. Der Stand der Technik wird, wie bei den in Fig. 4B und Fig. 4D dargestellten Diagrammen, wiederum als durchgezogene Kurve dargestellt. Man erkennt, dass der Steuermodus (Steuermodus¹) bis zum Zeitpunkt (t₅) mit dem Wert 1 identisch ist, d. h. bis zu diesem Zeitpunkt ist die Hochdruck-Regelung deaktiviert, so dass die Einschaltdauer des PWM-Signals (PWM_{SDR})vorgegeben wird. Erst zum Zeitpunkt (t₅) wechselt der Steuermodus (Steuermodus¹) auf den Wert 0, so dass der Kraftstoff-Druck (pₘₑₛₛ¹) in der Folge geregelt wird.

Das in Fig. 4C dargestellte Diagramm zeigt, dass der Hochdruck-Gradient (Gradient_{Mittel}^{HD}) vom Zeitpunkt (t₃) an entsprechend dem steigenden Kraftstoff-Druck gemäß dem in Fig. 4B dargestellten Diagramm ansteigt und zum Zeitpunkt (t₄) den Grenzwert (Limit_{HDGradient}^{Start}) erreicht. Im Sinne der Erfindung wird die Hochdruck-Regelung mit Erreichen dieses Grenzwerts und damit zum Zeitpunkt (t₄) aktiviert. Damit wechselt der Steuermodus, dargestellt in Fig. 4G, bereits zum Zeitpunkt (t₄) auf den Wert 0. Die entsprechende Linie ist punktiert dargestellt und mit (Steuermodus²) bezeichnet. Mit dem erfindungsgemäßen Aktivieren der Hochdruck-Regelung zum Zeitpunkt (t₄) steigt das PWM-Signal entsprechend dem in Fig. 4D dargestellten Diagramm bereits zum Zeitpunkt (t₄) an, so dass die Saugdrossel früher als dem Stand der Technik entsprechend, in Schließrichtung betätigt wird. Das PWM-Signal entsprechend der Erfindung ist wiederum punktiert dargestellt und mit (PWM_{SDR}²) bezeichnet. Die erfindungsgemäß früher einsetzende Hochdruck-Regelung führt dazu, dass der Kraftstoff-Druck nun beim Motorstart unter dem Maximalwert (pₘₐₓ) verbleibt und sich früher, bereits zum Zeitpunkt (t₈), auf seinem Sollwert (p_{Soll}) einschwingt. Dadurch wird der Motor beim Start geschützt. Der sich in diesem Fall ergebende Verlauf des Kraftstoff-Druckes ist im Diagramm der Fig. 4B wiederum punktiert dargestellt. Der Kraftstoff-Druck ist dabei mit (pmess) bezeichnet.

Fig. 5 stellt das erfindungsgemäße Verfahren in Form eines Flussdiagramms dar. In Schritt (S1) wird hierbei der mittlere Gradient (Gradient_{Mittel}^{HD}) entsprechend Fig. 3 berechnet. Anschließend wird mit Schritt (S2) fortgefahren. In Schritt (S2) wird abgefragt, ob der Motor steht. Ist dies der Fall, wird mit Schritt (S3) fortgefahren. In Schritt (S3) wird ein Merker, welcher mit dem Wert 0 initialisiert ist, abgefragt. Ist dieser Merker gesetzt, wird mit Schritt (S7) fortgefahren. Ist der Merker nicht gesetzt, wird mit Schritt (S4) fortgefahren. In Schritt (S4) wird geprüft, ob der Gradient (Gradient_{Mittel}^{HD}) größer oder gleich als der Grenzwert (Limit_{HDGradient}^{Start}) ist. Ist dies der Fall, wird mit Schritt (S5) fortgefahren. In Schritt (S5) wird der Merker auf den Wert 1 gesetzt sowie der Steuermodus auf den Wert 0. Anschließend wird mit Schritt (S7) fortgefahren. Ist das Abfrageergebnis in Schritt (S4) negativ, d. h. ist der mittlere Gradient (Gradient_{Mittel}^{HD}) kleiner als der Grenzwert (Limit_{HDGradient}^{Start}), wird der Steuermodus in Schritt (S6) auf den Wert 1 gesetzt. Anschließend wird mit Schritt (S7) fortgefahren. In Schritt (S7) wird der Steuermodus abgefragt. Ist der Steuermodus gesetzt, wird die Einschaltdauer (PWM_{SDR}) des PWM-Signals in Schritt (S8) auf den Wert 0 gesetzt. Ist der Steuermodus nicht gesetzt, wird die Einschaltdauer (PWM_{SDR}) des PWM-Signals im Schritt (S9) in Abhängigkeit der Saugdrossel-Sollspannung (U_{Soll}^{SDR}), der Batteriespannung (U_{Batt}) und der Diodenflussspannung (U_{Diode}) berechnet. In beiden Fällen ist der Programmablauf hiermit beendet.

Ist das Abfrageergebnis in Schritt (S2) negativ, wird mit Schritt (S10) fortgefahren. In Schritt (S10) werden der Merker und der Steuermodus auf den Wert 0 zurückgesetzt. Die Einschaltdauer (PWM_{SDR}) des PWM-Signals wird in Abhängigkeit der Saugdrossel-Sollspannung (U_{Soll}^{SDR}), der Batteriespannung (U_{Batt}) und der Diodenflussspannung (U_{Diode}) berechnet. Damit ist der Programmablauf auch in diesem Fall beendet.

## Patentansprüche

1. Verfahren zum Betrieb einer Brennkraftmaschine mit einem eine Anzahl von Zylindern aufweisenden Motor und einem ein Common-Rail aufweisendes Einspritzsystem mit einer Anzahl von den Zylindern zugeordneten Injektoren und dergleichen Hochdruckkomponenten, wobei das Verfahren die Schritte aufweist:
- Starten der Brennkraftmaschine,
- Betreiben der Brennkraftmaschine,
- Abstellen der Brennkraftmaschine, wobei
- ein einen Motorstillstand kennzeichnender Zustand erkannt wird,
- ein Hochdruck-Grenzwert festgelegt und ein Sollhochdruck vorgegeben wird,
- eine Leckage im Common-Rail ohne Einspritzung erzeugt wird,
- mittels der Leckage der Kraftstoff-Druck im Common-Rail auf den festgelegten Hochdruck-Grenzwert unterhalb des Sollhochdruckes abgebaut wird,
**dadurch gekennzeichnet, dass**
beim Starten der Brennkraftmaschine die Hochdruck-Regelung zur Regelung des Kraftstoff-Druckes noch während des den Motorstillstand kennzeichnenden Zustands aktiviert wird, sobald ein mittlerer Hochdruck-Gradient einen definierten Grenzwert erreicht oder überschreitet.

2. Verfahren nach Anspruch 1 **dadurch gekennzeichnet, dass** einem Injektor ein Einzelspeicher zugeordnet ist, der zum Vorhalten von Kraftstoff aus dem Common-Rail für den Injektor ausgebildet ist.

3. Verfahren nach Anspruch 1 oder 2, **dadurch gekennzeichnet, dass** der einen Motorstillstand kennzeichnende Zustand nach Abstellen der Brennkraftmaschine erkannt wird.

4. Verfahren nach einem der Ansprüche 1 bis 3, **dadurch gekennzeichnet, dass** durch Aktivierung der Hochdruck-Regelung eine die Kraftstoffzufuhr beeinflussende Saugdrossel in Schließrichtung betätigt wird, was beim Starten der Brennkraftmaschine zu einem Verbleiben des Kraftstoff-Druckes unterhalb eines Maximalwertes führt.

5. Verfahren nach einem der Ansprüche 1 bis 4 **dadurch gekennzeichnet, dass** der Hochdruck-Gradient aus einem ersten und einem zweiten Kraftstoff-Druck-Wert gebildet wird, wobei der erste und der zweite Kraftstoff-Druck-Wert in einem vorgegebenen Zeitabstand (Δt_{Grad}^{HD}) aufeinander folgen.

6. Verfahren nach einem der vorhergehenden Ansprüche **dadurch gekennzeichnet, dass** aus einer endlichen Menge aufeinander folgender Hochdruck-Gradienten durch Mittelwertbildung ein mittlerer Hochdruck-Gradient gebildet wird.

7. Verfahren nach einem der vorhergehenden Ansprüche **dadurch gekennzeichnet, dass** der Motor bei einer Motordrehzahl von 50 - 120 min⁻¹ als in Betrieb erkannt wird.

8. Verfahren nach einem der vorhergehenden Ansprüche **dadurch gekennzeichnet, dass** der festgelegte Hochdruck-Grenzwert 560 - 600 bar beträgt.

9. Verfahren nach einem der vorhergehenden Ansprüche **dadurch gekennzeichnet, dass** der Hochdruck-Gradient für eine vorgegebene Zeitspanne (Δt_{Mittel}^{HD}) bestimmt wird als mittlerer Hochdruck-Gradient aus einer Anzahl (k) von bestimmten Hochdruck-Gradienten, wobei die Anzahl (k) als ein Quotient aus der vorgegebenen Zeitspanne (Δt_{Mittel}^{HD}) und einer Abtastzeit (Ta) gebildet wird.

10. Einrichtung zum Steuern und/oder Regeln einer Brennkraftmaschine, mit einem Motorregler und einem Einspritz-Rechenmodul, die ausgebildet sind zur Durchführung eines Verfahrens nach einem der Ansprüche 1 bis 9.

11. Einspritzsystem mit einem ein Common-Rail für eine Brennkraftmaschine mit einem eine Anzahl von Zylindern aufweisenden Motor und mit einer Anzahl von den Zylindern zugeordneten Injektoren, wobei einem Injektor ein Einzelspeicher zugeordnet ist, der zum Vorhalten von Kraftstoff aus dem Common-Rail zur Injektion in den Zylinder ausgebildet ist und mit einer Einrichtung nach Anspruch 10 zum Steuern und/oder Regeln einer Brennkraftmaschine.

12. Brennkraftmaschine mit einem eine Anzahl von Zylindern aufweisenden Motor und einem Einspritzsystem mit einem Common-Rail und einer Anzahl von Injektoren und dergleichen Hochdruckkomponenten und mit einer Einrichtung zum Steuern und/oder Regeln nach Anspruch 10, insbesondere mit einem Einspritzsystem nach Anspruch 11.

## Claims

1. A method for operating an internal combustion engine with an engine having a number of cylinders, and with an injection system having a common rail with a number of injectors and the like high-pressure components associated with the cylinders, wherein the method comprises the steps:
- starting the internal combustion engine,
- operating the internal combustion engine,
- switching off the internal combustion engine, wherein
- a state characterising an engine standstill is recognised,
- a high-pressure limit value is set and a desired high pressure is specified,
- a leak in the common rail is generated without injection,
- by means of the leak the fuel pressure in the common rail is reduced to the set high-pressure limit value below the desired high pressure,
**characterised in that**
upon starting the internal combustion engine the high-pressure closed-loop control for controlling the fuel pressure is activated still during the state characterising the engine standstill, as soon as an average high-pressure gradient reaches or exceeds a defined limit value.

2. A method according to claim 1, **characterised in that** an individual storage means is associated with an injector, which individual storage means is designed for holding available fuel from the common rail for the injector.

3. A method according to claim 1 or 2, **characterised in that** the state characterising an engine standstill is recognised once the internal combustion engine has been switched off.

4. A method according to one of claims 1 to 3, **characterised in that** by activating the high-pressure closed-loop control a suction choke which influences the supply of fuel is actuated in the closing direction, which upon starting the internal combustion engine leads to the fuel pressure remaining below a maximum value.

5. A method according to one of claims 1 to 4, **characterised in that** the high-pressure gradient is formed from a first and a second fuel pressure value, with the first and the second fuel pressure value succeeding one another at a specified time interval (Δt_{Grad}^{HD}).

6. A method according to one of the preceding claims, **characterised in that** an average high-pressure gradient is formed from a finite quantity of successive high-pressure gradients by averaging.

7. A method according to one of the preceding claims, **characterised in that** the engine is recognised as being in operation at an engine speed of 50 - 120 min⁻¹.

8. A method according to one of the preceding claims, **characterised in that** the set high-pressure limit value is 560 - 600 bar.

9. A method according to one of the preceding claims, **characterised in that** the high-pressure gradient for a specified time period (Δt_{Mittel}^{HD}) is determined as the average high-pressure gradient of a number (k) of determined high-pressure gradients, with the number (k) being formed as a quotient from the specified time period (Δt_{Mittel}^{HD}) and a sampling time (Ta).

10. A means for open-loop and/or closed-loop control of an internal combustion engine, with an engine controller and an injection calculation module, which are designed for carrying out a method according to one of claims 1 to 9.

11. An injection system with a common rail for an internal combustion engine with an engine having a number of cylinders and with a number of injectors associated with the cylinders, with an individual storage means is associated with an injector, which individual storage means is designed for holding available fuel from the common rail for injection into the cylinder, and with a means according to claim 10 for open-loop and/or closed-loop control of an internal combustion engine.

12. An internal combustion engine with an engine having a number of cylinders, and with an injection system having a common rail and a number of injectors and the like high-pressure components, and with a means for open-loop and/or closed-loop control according to claim 10, in particular with an injection system according to claim 11.

## Revendications

1. Procédé pour faire fonctionner un moteur à combustion interne avec un moteur ayant un certain nombre de cylindres et un système d'injection à rampe commune avec un certain nombre d'injecteurs et des composants haute pression similaires affectés aux cylindres, le procédé comprenant les étapes consistant à :
- démarrer le moteur à combustion interne,
- faire fonctionner le moteur à combustion interne,
- arrêter le moteur à combustion interne, dans lequel
- un état indiquant un arrêt du moteur est reconnu,
- une valeur limite de haute pression est définie et une haute pression cible est spécifiée,
- une fuite est générée dans la rampe commune sans injection,
- au moyen de la fuite, une pression de carburant dans la rampe commune est développée à la valeur limite de haute pression définie en dessous de la haute pression cible,
**caractérisé en ce que**
au démarrage du moteur à combustion interne, la régulation haute pression de régulation de la pression de carburant est toujours activée pendant l'état qui caractérise l'arrêt du moteur, dès qu'un gradient haute pression moyen atteint ou dépasse une valeur limite définie.

2. Procédé selon la revendication 1, **caractérisé en ce qu'**un injecteur se voit attribuer un stockage individuel qui est destinée à contenir le carburant de la rampe commune pour l'injecteur.

3. Procédé selon la revendication 1 ou 2, **caractérisé en ce que** l'état caractérisant un arrêt moteur est reconnu après l'arrêt du moteur thermique.

4. Procédé selon l'une quelconque des revendications 1 à 3, **caractérisé en ce qu'**un papillon d'aspiration influençant l'alimentation en carburant est actionné dans le sens de la fermeture en activant la commande haute pression, ce qui conduit à ce que la pression de carburant reste inférieure à une valeur maximale lorsque le moteur à combustion interne démarre.

5. Procédé selon l'une des revendications 1 à 4, **caractérisé en ce que** le gradient haute pression est formé à partir d'une première et d'une seconde valeur de pression de carburant, la première et la seconde valeur de pression de carburant se succédant à un intervalle de temps prédéterminé (ΔtGrad^{HD}).

6. Procédé selon l'une quelconque des revendications précédentes, **caractérisé en ce qu'**un gradient moyen haute pression est formé à partir d'une quantité finie de gradients haute pression successifs par moyennage.

7. Procédé selon l'une quelconque des revendications précédentes, **caractérisé en ce que** le moteur est reconnu comme en fonctionnement à un régime moteur de 50-120 min⁻¹.

8. Procédé selon l'une quelconque des revendications précédentes, **caractérisé en ce que** la valeur limite haute pression spécifiée est de 560 à 600 bars.

9. Procédé selon l'une quelconque des revendications précédentes, **caractérisé en ce que** le gradient haute pression pendant une durée prédéterminée (ΔtMitteI^{HD}) est déterminé comme un gradient haute pression moyen à partir d'un nombre (k) de certains gradients haute pression, le nombre (k) étant formé en tant que quotient de la période de temps prédéterminée (ΔtMitteI^{HD}) et d'un temps d'échantillonnage (Ta).

10. Dispositif de commande et/ou de régulation d'un moteur à combustion interne, avec un contrôleur de moteur et un module de calcul d'injection, qui sont conçus pour mettre en œuvre un procédé selon l'une des revendications 1 à 9.

11. Système d'injection à rampe commune pour moteur à combustion interne avec un moteur ayant un certain nombre de cylindres et avec un certain nombre d'injecteurs affectés aux cylindres, un injecteur se voyant affecté un stockage individuel qui est conçu pour contenir le carburant de la rampe commune pour l'injection dans le cylindre et avec un dispositif selon la revendication 10 pour la commande et/ou la régulation d'un moteur à combustion interne.

12. Moteur à combustion interne avec un moteur à plusieurs cylindres et un système d'injection avec une rampe commune et un certain nombre d'injecteurs et autres composants haute pression similaires et avec un dispositif de commande et/ou de régulation selon la revendication 10, en particulier avec un système d'injection selon la revendication 11.
